# EUROPÄISCHE PATENTSCHRIFT

(11) **EP 3 012 920 B1**
(45) Veröffentlichungstag und Bekanntmachung des Hinweises auf die Patenterteilung: **22.05.2019**
(21) Anmeldenummer: 15187500.2
(22) Anmeldetag: 29.09.2015
(51) Int. Cl.: H01R 13/453, H01R 13/639

(54) **ELEKTRISCHE STECKDOSE**
ELECTRIC SOCKET
PRISE ELECTRIQUE

(30) Priorität: 30.09.2014 DE 102014114214
(43) Veröffentlichungstag der Anmeldung: 27.04.2016
(73) Patentinhaber: PHOENIX CONTACT E-Mobility GmbH, 32816 Schieder-Schwalenberg (DE)
(72) Erfinder: Führer, Thomas, 32825 Blomberg (DE)
(74) Vertreter: Michalski Hüttermann & Partner Patentanwälte mbB

(56) Entgegenhaltungen:
- AT-B- 95 503
- DE-A1-102006 024 996
- DE-A1-102012 101 755
- DE-C1- 10 225 562
- GB-A- 1 445 055
- US-B1- 6 776 630

## Beschreibung

Die Erfindung betrifft eine elektrische Steckdose, insbesondere Ladedose, zur elektrischen Steckverbindung mit einem Stecker, mit einem Dosengehäuse, einem in dem Dosengehäuse angeordneten Lastkontakt und einer Abdeckeinrichtung, wobei die Abdeckeinrichtung ein Abdeckelement zum steckseitigen Abdecken des Lastkontaktes bei nicht eingestecktem Stecker aufweist, indem das Abdeckelement zwischen einer Abdeckstellung und einer Öffnungsstellung bewegbar ist, wobei das Abdeckelement in der Abdeckstellung den Lastkontakt steckseitig abdeckt und in der Öffnungsstellung einen steckseitigen Zugang zu dem Lastkontakt bereitstellt.

In einigen europäischen Ländern sind für Wechselstromsteckdosen mechanische Elemente vorgeschrieben, die bei Nichtbetrieb einer Steckdose, also insbesondere wenn kein Stecker in die Steckdose eingesteckt ist, alle gegebenenfalls spannungsführenden Kontakte abdecken und gegen Zugriff schützen. Diesbezüglich wird auch vom "Prinzip der Kindersicherung" gesprochen. Dabei müssen die Abdeckungen beim Abstecken des Steckers automatisch schließen und dürfen auch nur mit der Kontur eines für die Steckdose vorgesehenen Steckers zu öffnen sein.

In der Praxis werden die zuvor angesprochenen mechanischen Elemente zum Abdecken von gegebenenfalls spannungsführenden Kontakten auch als Shutter bezeichnet. Die Schwierigkeit bei der Konstruktion eines derartigen Shutters besteht unter anderem darin, dass die Verschlussmechanik notwendigerweise in Steckrichtung vor den Kontakten liegen muss, die Kontur, die den Shutter öffnet, an der Stelle des Steckers liegt, jedoch der gesamte Stecker, einschließlich seines Gehäuses, durch die Ebene des Shutters bis zu einer normativ festgelegten Referenzebene in die Steckdose eintauchen muss.

Aus der DE 10 2012 101 755 A1 ist eine elektrische Steckvorrichtung mit einer Verschlusseinrichtung bekannt. Die dort beschriebene Verschlusseinrichtung der Steckdose ist derart gestaltet, dass ein zum Abdecken eines Kontaktes vorgesehener Shutter über eine Drehbewegung des Steckers geöffnet wird. Ein spezielles verzahntes Verriegelungselement im Shutter wandelt diese Drehbewegung über Zahnstangen in eine Translation des Shutters um. Die Steckdose wird mit dem Stecker mittels einer Drehbewegung quasi "aufgeschlossen" wie mit einem Schlüssel. Diese Vorgehensweise zum Entfernen es Shutters erfordert damit zusätzlich zu der Steckbewegung des Steckers eine weitere Maßnahme des Anwenders, was die Verwendung einer derartigen Dose relativ aufwändig macht.

Die DE 10 2006 024 996 beschreibt ein Berührschutzelement für eine elektrische Kupplung und/oder eine elektrische Steckdose, eine elektrische Kupplung und/oder Steckdose mit einem Berührschutzelement sowie ein Verfahren zur Herstellung einer elektrischen Kupplung oder einer elektrischen Steckdose mit Berührschutzelement. Das Berührschutzelement ist ausgebildet und bestimmt zum Einschieben in einen hierfür vorgesehenen Einschubspalt im Kontaktträger der Kupplung bzw. Steckdose. Es umfasst ein Schutzteil, dass die Kontaktbuchsen der Kupplung bzw. Steckdose im eingeschobenen Zustand des Berührschutzelements verschließt, sowie ein Fixierteil, über das das Berührschutzelement im eingeschobenen Zustand im Kontaktträger verankert ist. Im eingeschobenen Zustand ist das Schutzteil gegenüber dem Fixierteil beweglich zwischen einer Schutzstellung, in der die Kontaktbuchsen verschlossen sind, und einer Kontaktstellung, in der die Kontaktstifte eines Steckers in die Kontaktbuchsen eingeschoben sind. Ferner weist das Berührschutzelement zwischen Fixierteil und Schutzteil eine elastische Einrichtung auf, die das Schutzteil in der Schutzstellung hält und einer Bewegung in Richtung Kontaktstellung eine Schließkraft entgegensetzt. Auch weist das Schutzteil Schrägflächen auf, die in der Schutzstellung vor den Kontaktbuchsen angeordnet sind.

Es ist die Aufgabe der Erfindung, eine derartige elektrische Steckdose zur elektrischen Steckverbindung mit einem Stecker anzugeben, die auf einfache und verlässliche Weise ein Abdecken eines gegebenenfalls spannungsführenden Kontaktes im ungesteckten Zustand ermöglicht, also wenn kein Stecker in die Steckdose eingesteckt ist.

Diese Aufgabe wird durch den Gegenstand des Patentanspruchs 1 gelöst. Bevorzugte Weiterbildungen der Erfindung sind in den Unteransprüchen beschrieben.

Die Erfindung liegt damit in einer elektrischen Steckdose, insbesondere Ladedose, zur elektrischen Steckverbindung mit einem Stecker, mit einem Dosengehäuse, einem in dem Dosengehäuse angeordneten Lastkontakt und einer Abdeckeinrichtung, wobei die Abdeckeinrichtung ein Abdeckelement zum steckseitigen Abdecken des Lastkontaktes bei nicht eingestecktem Stecker aufweist, indem das Abdeckelement zwischen einer Abdeckstellung und einer Öffnungsstellung bewegbar ist, wobei das Abdeckelement in der Abdeckstellung den Lastkontakt steckseitig abdeckt und in der Öffnungsstellung einen steckseitigen Zugang zu dem Lastkontakt bereitstellt, dadurch gekennzeichnet, dass die Abdeckeinrichtung ein Verriegelungselement aufweist, das mit einem Taster und einer Klinke versehen ist, wobei der Taster derart angeordnet ist, dass er von der Steckseite der Steckdose her kraftbeaufschlagbar ist, die Klinke zwischen einer Verriegelungsstellung und einer Entriegelungsstellung bewegbar ist, die Klinke in der Verriegelungsstellung in eine Verriegelungsöffnung eingreift, die Klinke in der Entriegelungsstellung aus der Verriegelungsöffnung herausgeführt ist und der Taster derart mit der Klinke verbunden ist, dass mittels einer steckseitigen Kraftbeaufschlagung des Tasters die Klinke von der Verriegelungsstellung in die Entriegelungsstellung überführbar ist.

Es ist somit ein wesentlicher Punkt der Erfindung, dass die Klinke des Verriegelungselements dadurch aus der Verriegelungsöffnung herausführbar ist, dass der Taster von der Steckseite der Steckdose her, also z.B. mittels eines für die Steckdose vorgesehenen Steckers, mit Kraft beaufschlagt wird. Damit wird ermöglicht, dass durch das Eingreifen der Klinke in die Verriegelungsöffnung eine Fixierung des Abdeckelements erfolgt, die durch die steckseitige Kraftbeaufschlagung des Verriegelungselements, konkret nämlich des Tasters des Verriegelungselements, gelöst wird. Damit wird eine Möglichkeit bereitgestellt, den eigentlichen Steckvorgang des Einsteckens eines für die elektrische Steckdose vorgesehenen Steckers auch dazu zu nutzen, das Abdeckelement der Abdeckeinrichtung von seiner Abdeckstellung in seine Öffnungsstellung zu bewegen, um Zugang zu dem Lastkontakt zu schaffen und damit eine galvanische Kontaktierung eines Steckerkontaktes mit dem Lastkontakt der elektrischen Steckdose zu ermöglichen.

Grundsätzlich erfordert die Erfindung, dass bei einer steckseitigen Kraftbeaufschlagung der Klinke der Taster von der Verriegelungsstellung in die Entriegelungsstellung überführt wird. Dazu sind eine Vielzahl von Ausgestaltungen des Verriegelungselements möglich. Erfindungsgemäß ist jedoch vorgesehen, dass das Verriegelungselement derart ausgebildet ist, dass eine Bewegung des Tasters in bzw. entgegengesetzt zur Einsteckrichtung zu einer Verschwenkung der Klinke führt.

Dazu sind verschiedene Konstruktionen möglich, bei denen die Klinke z.B. um eine Schwenkachse verschwenkbar fixiert ist und mittels eines Gelenkarms mit dem Taster verbunden ist, so dass eine lineare Bewegung des Tasters zu der gewünschten Schwenkbewegung der Klinke führt. Erfindungsgemäß ist in diesem Zusammenhang jedoch vorgesehen, dass das Verriegelungselement zwischen dem Taster und der Klinke einen elastischen Arm mit einem Auflager aufweist, mit dem das Verriegelungselement auf einem, vorzugsweise an dem Dosengehäuse vorgesehenen, Gegenlager aufliegt. Durch dieses Gegenlager wird praktisch eine Schwenkachse definiert, die allerdings räumlich nicht fix ist sondern während der Bewegung des Tasters und damit während der Verschwenkung der Klinke senkrecht zu ihrer Erstreckungsrichtung, definiert durch den Verlauf des Gegenlagers, verschieblich ist. Im Ergebnis wird jedoch genau der gewünschte Effekt erzielt, nämlich die Translation einer linearen Bewegung des Tasters in eine Verschwenkung der Klinke, wobei die Elastizität des elastischen Arms die Verwendung eines mechanischen Gelenks überflüssig macht.

Die Elastizität des elastischen Arms kann auf verschiedene Weisen erzielt werden. Vorzugsweise ist jedoch vorgesehen, dass das gesamte Verriegelungselement aus einem elastischen Kunststoffmaterial hergestellt ist.

In diesem Zusammenhang ist gemäß einer bevorzugten Weiterbildung der Erfindung ferner vorgesehen, dass das Verriegelungselement einen zweiten, mit dem Taster verbundenen elastischen Arm mit einem Auflager aufweist, mit dem das Verriegelungselement auf einem, vorzugsweise an dem Abdeckelement vorgesehenen, Gegenlager aufliegt. Diese bevorzugte Weiterbildung der Erfindung bildet die zuvor beschriebene Konstruktion insofern weiter, als dass eine erhöhte Stabilität des Verriegelungselements im kraftbeaufschlagten Zustand des Tasters erzielt und praktisch der Effekt einer Biegefeder bewirkt wird, die den Taster nach Beendigung der steckseitigen Kraftbeaufschlagung wieder in seine Ausgangsstellung zurück drückt.

Dabei kann der Taster relativ zu dem Abdeckelement in verschiedenen Weisen angeordnet sein, um eine steckseitige Kraftbeaufschlagung zu ermöglichen. Gemäß einer bevorzugten Weiterbildung der Erfindung weist das Abdeckelement jedoch eine Durchgangsöffnung auf, in der der Taster des Verriegelungselements von der der Steckseite gegenüberliegenden Seite her eingesetzt ist. Mittels dieser Durchgangsöffnung in dem Abdeckelement ist der Taster von der Steckseite her zugänglich, so dass er von dort z.B. durch einen Teilbereich des Steckgesichts eines für die elektrische Steckdose vorgesehenen Steckers kontaktierbar sein kann.

Gemäß einer bevorzugten Weiterbildung der Erfindung sind die Durchgangsöffnung und der Taster ferner derart dimensioniert, dass der Taster in der Durchgangsöffnung seitlich geführt und nur in Einsteckrichtung und entgegengesetzt dazu bewegbar ist. Das bedeutet, dass der Taster gemäß dieser bevorzugten Weiterbildung der Erfindung relativ zur Durchgangsöffnung derart ausgebildet ist, dass er seitlich, also zum inneren Rand der Durchgangsöffnung hin, nur so viel Spiel aufweist, dass er grundsätzlich in der Durchgangsöffnung bewegbar ist, und zwar in Einsteckrichtung und entgegengesetzt dazu. Die Durchgangsöffnung wirkt dazu als Führung für die Bewegungen des Tasters, die dieser aufgrund einer Kraftbeaufschlagung von der Steckseite der elektrischen Steckdose her bzw. aufgrund des weiter oben beschriebenen Biegefedereffektes vollführt.

Gemäß einer weiteren bevorzugten Weiterbildung der Erfindung ist vorgesehen, dass das Abdeckelement eine mit der Durchgangsöffnung verbundene Aufnahmeöffnung aufweist, in der das Verriegelungselement von der der Steckseite gegenüberliegenden Seite her eingesetzt ist. Diese Aufnahmeöffnung ist vorzugsweise derart dimensioniert, dass sie als Führung der zusätzlich zu dem Taster vorgesehenen Komponenten des Verriegelungselements dient und ganz besonders bevorzugt ein Gegenlager für ein Auflager des Verriegelungselements bereitstellt.

Wenn die Klinke des Verriegelungselements durch die steckseitige Kraftbeaufschlagung des Tasters aus der Verriegelungsöffnung herausgeführt worden ist, so dass eine damit verbundene Verriegelung bzw. Fixierung des Abdeckelements der Abdeckeinrichtung aufgehoben worden ist, gibt es verschiedene Möglichkeiten, das Abdeckelement von der Abdeckstellung in die Öffnungsstellung zu bringen. Gemäß einer bevorzugten Weiterbildung der Erfindung ist dazu vorgesehen, dass das Abdeckelement auf der Steckseite benachbart zu dem Taster eine derartige abgeschrägte Fläche aufweist, dass das Abdeckelement bei steckseitiger Kraftbeaufschlagung der abgeschrägten Fläche verschoben wird. Durch die abgeschrägte Fläche wird bei steckseitiger Kraftbeaufschlagung in Steckrichtung nämlich nicht nur eine Kraftkomponente in Steckrichtung auf das Abdeckelement ausgeübt, sondern auch senkrecht dazu, also in einer Ebene senkrecht zur Einsteckrichtung. Auf diese Weise kann das Abdeckelement von der Abdeckstellung in die Öffnungsstellung verschoben werden, so dass ein Zugang zu dem Lastkontakt ermöglicht wird, z.B. zur galvanischen Kontaktierung mittels eines korrespondierenden Kontaktes eines für die elektrische Steckdose vorgesehenen Steckers.

Die Abschrägung der abgeschrägten Fläche bei dieser bevorzugten Weiterbildung der Erfindung kann in verschiedene Richtungen verlaufen, wobei durch den Verlauf der Schräge natürlich die Richtung der in der Ebene senkrecht zur Einsteckrichtung ausgeübten Kraft definiert wird. Gemäß einer bevorzugten Weiterbildung der Erfindung ist in diesem Zusammenhang vorgesehen, dass die Abschrägung der abgeschrägten Fläche zur Mitte des Dosengehäuses hin verläuft, so dass das Abdeckelement bei steckseitiger Kraftbeaufschlagung der abgeschrägten Fläche zur Außenseite des Dosengehäuses hin verschoben wird. Das Abdeckelement wird damit also aus dem Mittenbereich des Dosengehäuses hinaus verschoben, was es ermöglicht, für im Mittenbereich der Steckdose angeordnete mehrere Lastkontakte auch eine Mehrzahl von Abdeckelementen vorzusehen, die bei eingestecktem Stecker vom Mittenbereich in den Randbereich der Dose verschoben werden, wo sie die Kontaktierung auch anderer Lastkontakte, zu deren Abdeckung sie nicht vorgesehen sind, nicht weiter stören können.

Grundsätzlich kann vorgesehen sein, dass ein für die elektrische Steckdose vorgesehener Stecker ohne zusätzliche Einrichtungen oder Maßnahmen in die elektrische Steckdose einsteckbar ist. Gemäß einer bevorzugten Weiterbildung der Erfindung ist jedoch eine in Einsteckrichtung und entgegensetzt dazu verschiebbare Zentrierhilfe vorgesehen. Diese ist vorzugsweise in einem Teilbereich des äußeren Randes der Einstecköffnung, also der für das Einstecken des Steckers vorgesehenen Öffnung der elektrischen Steckdose, vorgesehen und dort beweglich an dem Dosengehäuse befestigt. Vorzugsweise ist die Zentrierhilfe mit einer Rückholfeder versehen, die auf die Zentrierhilfe eine Kraft entgegen der Einsteckrichtung ausübt. Eine derartige Zentrierhilfe hat den Vorteil, dass die Kontaktierung der Bereiche des Steckgesichts eines für die elektrische Steckdose vorgesehenen Steckers, die die Kraftbeaufschlagung des Tasters und damit die Entriegelung des Verriegelungselements bewirken sollen, sicher gewährleistet wird.

Vorzugsweise ist weiterhin auch für das Abdeckelement eine Rückholfeder zur Rückholung des Abdeckelements in die Abdeckstellung vorgesehen. Mittels einer derartigen Rückholfeder kann also bei gezogenem Stecker immer sichergestellt werden, dass das Abdeckelement stets oberhalb des abzudeckenden Lastkontakts angeordnet ist und dieses damit von der Steckseite der Steckdose her nicht berührt werden kann.

Weiterhin ist gemäß einer bevorzugten Weiterbildung der Erfindung vorgesehen, dass zwei Lastkontakte der elektrischen Steckdose mittels eines gemeinsamen Abdeckelements abdeckbar sind, also im ungesteckten Zustand mittels des gemeinsamen Abdeckelements abgedeckt sind. Ein einziges, gemeinsames Abdeckelement ist damit einem Lastkontaktpaar zugeordnet, so dass dieses Lastkontaktpaar mittels des gemeinsamen Abdeckelements immer gemeinsam abgedeckt wird bzw. in der Öffnungsstellung dieses gemeinsame Abdeckelement Zugang zu beiden Lastkontakten des Lastkontaktpaares bereitstellt. In diesem Zusammenhang ist es ganz besonders bevorzugt, dass eine Mehrzahl von Lastkontaktpaaren vorgesehen sind, die jeweils von einem gemeinsamen Abdeckelement abdeckbar sind.

Schließlich ist gemäß einer bevorzugten Weiterbildung der Erfindung vorgesehen, und zwar unabhängig von der Anzahl der von einem Abdeckelement abgedeckten Lastkontakte und unabhängig von der Anzahl der Abdeckelemente der elektrischen Steckdose, dass die Abdeckeinrichtung ein Abdeckelement aufweist, das mit einer Mehrzahl von Verriegelungselementen versehen ist, vorzugsweise genau zwei Verriegelungselementen, die jeweils mit einem Taster und einer Klinke versehen sind, wie zuvor beschrieben. Dies ermöglicht ein besonders hohes Maß an Sicherheit, da damit das Abdeckelement der Abdeckeinrichtung nur dann von seiner Abdeckstellung in seine Öffnungsstellung gebracht werden kann, wenn gleichzeitig beide Taster kraftbeaufschlagt werden und zusätzlich eine Verschiebung des Abdeckelements erfolgt. Dies ist mit der Hand, insbesondere ohne genaue Kenntnis der Konstruktion der elektrischen Steckdose, oder mit einfachem Werkzeug praktisch nicht möglich, so dass ein sehr hohes Sicherheitsniveau erzielt wird.

Nachfolgend wird die Erfindung anhand eines bevorzugten Ausführungsbeispiels der Erfindung unter Bezugnahme auf die Zeichnungen im Detail erläutert. In den Zeichnungen zeigen
- Fig. 1: schematisch eine elektrische Steckdose gemäß einem bevorzugten Ausführungsbeispiel der Erfindung in einer perspektivischen Ansicht,
- Fig. 2: schematisch eine Frontansicht der elektrischen Steckdose gemäß dem bevorzugten Ausführungsbeispiel der Erfindung bei abgenommener Frontblende des Dosengehäuses mit zwei Abdeckeinrichtungen in Abdeckstellung,
- Fig. 3: schematisch die elektrische Steckdose gemäß dem bevorzugten Ausführungsbeispiel der Erfindung aus Fig. 2 mit abgenommenem Schutzdeckel und den beiden Abdeckeinrichtungen in Öffnungsstellung,
- Fig. 4a, b: das Verriegelungselement der Abdeckeinrichtung der elektrischen Steckdose gemäß dem bevorzugten Ausführungsbeispiel der Erfindung in einer Seitenansicht bzw. in einer perspektivischen Ansicht,
- Fig. 5: die Abdeckeinrichtung in einer perspektivischen Ansicht von unten mit eingesetzten Verriegelungselementen,
- Fig. 6: einen Teilschnitt durch die elektrische Steckdose gemäß dem bevorzugten Ausführungsbeispiel der Erfindung vor dem Stecken eines für die Steckdose vorgesehenen Steckers,
- Fig. 7: einen Teilschnitt der elektrischen Steckdose gemäß dem bevorzugten Ausführungsbeispiel der Erfindung während des Steckvorgangs eines für die Steckdose vorgesehenen Steckers und
- Fig. 8: eine perspektivische Darstellung eines Bereichs der elektrischen Steckdose gemäß dem bevorzugten Ausführungsbeispiel der Erfindung, aus dem das Zusammenwirken einer Rückholfeder mit einer Abdeckeinrichtung ersichtlich ist.

Aus Fig. 1 ist schematisch eine elektrische Steckdose 1 gemäß einem bevorzugten Ausführungsbeispiel der Erfindung in einer perspektivischen Darstellung ersichtlich. Die elektrische Steckdose 1 ist für eine elektrische Steckverbindung mit einem hier nicht weiter dargestellten, in den Fig. 6 und 7 jedoch schematisch angedeuteten Stecker 2 vorgesehen. Die Fig. 2 und 3 zeigen schematisch eine Frontansicht der elektrischen Steckdose bei abgenommener Frontblende, einerseits in der Abdeckstellung und andererseits in der Öffnungsstellung, wie im Folgenden im Detail beschrieben. Wie diesen Figuren entnehmbar, weist die elektrische Steckdose 1 ein Dosengehäuse 3 mit einer nur in Fig. 1 dargestellten Frontblende 4 und einem Schutzdeckel 5 auf. Bei der aus der Fig. 3 ersichtlichen elektrischen Steckdose 1 ist der Schutzdeckel 5 abgenommen, so dass eine Feder 6 sichtbar ist, mit der der Schutzdeckel 5 bei nicht eingestecktem Stecker 2 elastisch auf die Einstecköffnung 6 der elektrischen Steckdose geklappt wird.

Wie Fig. 3 entnehmbar, sind in dem Dosengehäuse 3 vier Lastkontakte 7 angeordnet, die paarweise von jeweils einer Abdeckeinrichtung 8 abdeckbar sind. Wie dem Vergleich der Fig. 2 mit der Fig. 3 entnehmbar, sind die Abdeckeinrichtungen zwischen der in Fig. 2 dargestellten Abdeckstellung und der in Fig. 3 dargestellten Öffnungsstellung bewegbar. In der Abdeckstellung decken die beiden Abdeckeinrichtungen 8 jeweils zwei Lastkontakte 7 ab, so dass sie von der Steckseite her, also von der Seite her, in der ein für die elektrische Steckdose 1 vorgesehener Stecker 2 in die Steckdose einsteckbar ist, zugänglich sind.

Die elektrische Steckdose 1 weist weitere Kontakte 17 auf, für die keine Abdeckeinrichtung vorgesehen ist. Außerdem ist eine in Einsteckrichtung und entgegensetzt dazu verschiebbare Zentrierhilfe 23 vorgesehen. Diese ist in einem Teilbereich des äußeren Randes der Einstecköffnung, der elektrischen Steckdose 1 angeordnet und dort beweglich an dem Dosengehäuse 3 befestigt. Die Zentrierhilfe 23 ist mit einer nicht weiter dargestellten Rückholfeder versehen, die auf die Zentrierhilfe 23 eine Kraft entgegen der Einsteckrichtung ausübt.

Zur eigentlichen Abdeckung der Lastkontakte 7 weisen die beiden Abdeckeinrichtungen 8 jeweils ein Abdeckelement 9 auf. Die beiden Abdeckelemente 9 gewährleisten also die eigentliche mechanische Abdeckung der Lastkontakte 7, so dass sie von der Steckseite der elektrischen Steckdose 1 her in der Abdeckstellung nicht zugänglich sind. Die Abdeckeinrichtungen 8 weisen zusätzlich zu dem jeweiligen Abdeckelement 9 jeweils zwei Verriegelungselemente 10 auf, wie Fig. 5 entnehmbar. Die Verriegelungselemente 10 sind ausgestaltet, wie im Detail in Fig. 4a und 4b dargestellt.

Den Fig. 4a und 4b ist insofern entnehmbar, dass ein jeweiliges Verriegelungselement 10 einen Taster 11 sowie eine Klinke 12 aufweist. Zwischen dem Taster 11 und der Klinke 12 weist das Verriegelungselement 10 einen ersten elastischen Arm 13 auf. Dieser erste elastische Arm 13 ist mit einem Auflager 14 versehen, an den sich die Klinke 12 anschließt. Außerdem ist ein mit dem Taster 11 verbundener zweiter elastischer Arm 15 vorgesehen, der in einem Auflager 16 endet. Die Elastizität der Arme 13, 15 wird vorliegend dadurch erzielt, dass das Verriegelungselement 10 vollständig aus einem elastischen Kunststoff hergestellt ist.

Aus der schon angesprochenen Fig. 5 ist eine perspektivische Ansicht einer Abdeckeinrichtung 8 der vorliegend beschriebenen elektrischen Steckdose 1 gemäß dem bevorzugten Ausführungsbeispiel der Erfindung von unten entnehmbar. Von unten her, also von der der Steckrichtung der elektrischen Steckdose 1 entgegengesetzten Richtung, sind in das Abdeckelement 9 der Abdeckeinrichtung 8 zwei Verriegelungselemente 10 eingesetzt, und zwar in eine jeweilige Aufnahmeöffnung 17. Diese Aufnahmeöffnungen 17 weisen jeweils eine mit ihr verbundene und insbesondere den Fig. 6 und 7 entnehmbare Durchgangsöffnung 18 auf, in die der jeweilige Taster 11 der Verriegelungselemente 10 eingesetzt ist. Die Durchgangsöffnungen 18 sind nach oben hin, also zur Steckseite der elektrischen Steckdose 1 hin, offen, so dass die Oberseiten der in die jeweilige Durchgangsöffnung 18 eingesetzten Taster 11 von der Steckseite der elektrischen Steckdose 1 her kraftbeaufschlagbar sind.

In die Aufnahmeöffnungen 17 bzw. Durchgangsöffnungen 18 ist jeweils ein Verriegelungselement 10 eingesetzt, und zwar derart, dass die Verriegelungselemente 10 mit ihrem jeweiligen Auflager 16 am Ende des zweiten elastischen Arms 15 auf einem Gegenlager 19 in einem seitlichen Endbereich einer jeweiligen Durchgangsöffnung 18 der Abdeckeinrichtung 8 aufliegen.

Die eigentliche Funktionsweise der Abdeckeinrichtungen 8 zur Entriegelung und nachfolgenden Überführung von der Abdeckstellung in die Öffnungsstellung, nämlich die Überführung der Klinke 12 eines Verrigelungselements 10 von ihrer Verriegelungsstellung in ihre Entriegelungsstellung und die damit ermöglichte Bewegung der Abdeckeinrichtung 8, ist insbesondere den Fig. 6 und 7 entnehmbar. Diese zeigen in einem Teilschnitt der elektrischen Steckdose 1 gemäß dem vorliegend beschriebenen bevorzugten Ausführungsbeispiel der Erfindung zusammen mit einem durch gestrichelte Linien angedeuteten Stecker 2, wie es zur Entriegelung und Verschiebung kommt. Als Schnittdarstellungen zeigen die Fig. 6 und 7 natürlich nur ein Verriegelungselement 10. Das andere Verriegelungselement 10 der Abdeckeinrichtung 8 wird jedoch auf die selbe Weise betätigt.

Dabei zeigt die Fig. 6 den Stecker 2 vor Beginn des Steckvorgangs in einem Zustand, in dem der Stecker 2 die Oberseite des dort gezeigten Tasters 11 des Verriegelungselements 10 noch nicht berührt und damit den Taster 11 auch noch nicht kraftbeaufschlagt. Fig. 7 ist dann ein Zustand entnehmbar, in dem der Stecker 2 die Oberfläche des Tasters 11 bereits mit Kraft beaufschlagt hatte, so dass es zu der dort gezeigten Entriegelungsstellung des Verriegelungselements 10 gekommen ist und bereits eine Verschiebung der Abdeckeinrichtung 8 mit ihrem Abdeckelement 9 radial nach außen erfolgt ist. Damit ist der dort dargestellte Lastkontakt 7 von der Steckseite der elektrischen Steckdose 1 her zugänglich geworden. Im Einzelnen ist der Ablauf beim Stecken des Steckers 2 in die elektrische Steckdose 1 wie folgt.

Nach dem Öffnen des Schutzdeckels 5 wird der Stecker 2 mit seinem Steckgesicht unterhalb der Zentrierhilfe 23 positioniert. Dadurch wird sichergestellt, dass beim nun folgenden Steckvorgang alle vier Taster 11 der beiden Abdeckeinrichtungen 8 von korrespondieren Stellen des Steckgesichts des Steckers 2 gleichzeitig getroffen werden.

Im aus Fig. 6 ersichtlichen unbelasteten Zustand des Tasters 11, wenn dieser also vom Stecker 2 noch nicht von der Steckseite der elektrischen Steckdose 1 her mit Kraft beaufschlagt wird, greift die Klinke 12 des Verriegelungselements 10 in eine Verriegelungsöffnung 21 ein, die im Dosengehäuse 3 der elektrischen Steckdose 1 gebildet ist. Damit wird verhindert, dass sich das Abdeckelement 9 der Abdeckeinrichtung 8, innerhalb derer das Verriegelungselement 10 mit der Klinke 12 angeordnet ist, radial nach außen hin, in Fig. 6 also nach rechts hin, bewegen kann.

Kommt es nun jedoch dazu, dass die Oberseite des Tasters 11 mit Kraft beaufschlagt wird, nämlich durch einen korrespondierenden Bereich des Steckgesichts des Steckers 2 beim Steckvorgang, so wird bewirkt, dass der Taster 11 nach unten gedrückt wird, wodurch es zu einer Verformung des ersten elastischen Arms 13 und des zweiten elastischen Arms 15 des Verriegelungselement 10 kommt. Diese elastische Verformung der beiden Arme 13, 15 führt einerseits zu einer Federkraft, die den Taster 11 wieder nach oben drücken will, nämlich dadurch, dass sich der erste elastische Arm 13 mit dem Auflager 14 an dem durch einen Bereich des Dosengehäuses 3 gebildete Gegenlager 20 abstützt und dass sich der zweite elastische Arm 15 mit seinem Auflager 16 an dem in der Aufnahmeöffnung 7 des Verriegelungselements 10 gebildeten Gegenlager 19 abstützt. Außerdem schwenkt an der Unterseite der Abdeckeinrichtungen 8 die Klinke 12 aus der Verriegelungsöffnung 21 aus und wird damit von der Verriegelungsstellung in die Entriegelungsstellung überführt.

Beim weiteren Einstecken des Steckers 2 sorgt dann die abgeschrägte Fläche 24 des Abdeckelements 9 für ein Verschieben der Abdeckeinrichtung 8 radial nach außen hin. Die Abdeckeinrichtung 8 wird dabei auf der aus den Fig. 6 und 8 ersichtlichen 22 geführt.

Die nun entlasteten Taster 11 können in dieser Position nicht durch die Federrückstellkräfte der Verriegelungselemente 10 zurückgedrückt werden, da die Klinken 12 in der Entriegelungsstellung nicht mehr in die Gleitebene eintauchen können. Durch die Verschiebung der Abdeckeinrichtungen 8 radial nach außen befinden sich die Klinken 12 nämlich nicht mehr oberhalb der Verriegelungsöffnungen 21, so dass ein Zurückschwenken in die der Verriegelungsstellung entsprechenden Ausgangsstellung nicht möglich ist. Die Verriegelungselemente 10 bleiben durch die beiden elastischen Arme 13, 15, die mit ihren Auflagern 14, 16 auf einem Teil des Dosengehäuses 3 bzw. der Abdeckeinrichtung 8 aufliegen, gespannt.

Beim Ziehen des Steckers 2 sorgen die Federkräfte aufgrund der elastischen Arme 13, 15 des Verriegelungselements 10 und der nicht weiter dargestellten Federn der Zentrierhilfe 23 sowie eine aus Fig. 8 ersichtliche Rückholfeder 25 für die Abdeckeinrichtung 8 dafür, dass alle Teile selbsttätig wieder in die Ausgangsstellung zurückkehren.

### Bezugszeichenliste

- 1: elektrische Steckdose
- 2: Stecker
- 3: Dosengehäuse
- 4: Frontblende
- 5: Schutzdeckel
- 6: Feder
- 7: Lastkontakte
- 8: Abdeckeinrichtung
- 9: Abdeckelement
- 10: Verriegelungselement
- 11: Taster
- 12: Klinke
- 13: erster elastischer Arm
- 14: Auflager
- 15: zweiter elastischer Arm
- 16: Auflager
- 17: Aufnahmeöffnung
- 18: Durchgangsöffnung
- 19: Gegenlager für Auflager des zweiten elastischen Arms
- 20: Gegenlager für Auflager des ersten elastischen Arms
- 21: Verriegelungsöffnung
- 22: Führung
- 23: Zentrierhilfe
- 24: abgeschrägte Fläche des Abdeckelements
- 25: Rückholfeder

## Patentansprüche

1. Elektrische Steckdose, insbesondere Ladedose, zur elektrischen Steckverbindung mit einem Stecker (2), mit
einem Dosengehäuse (3),
einem in dem Dosengehäuse (3) angeordneten Lastkontakt (7) und
einer Abdeckeinrichtung (8), wobei
die Abdeckeinrichtung (8) ein Abdeckelement (9) zum steckseitigen Abdecken des Lastkontaktes (7) bei nicht eingestecktem Stecker (2) aufweist, indem
das Abdeckelement (9) zwischen einer Abdeckstellung und einer Öffnungsstellung bewegbar ist, wobei
das Abdeckelement (9) in der Abdeckstellung den Lastkontakt (7) steckseitig abdeckt und in der Öffnungsstellung einen steckseitigen Zugang zu dem Lastkontakt (7) bereitstellt,
die Abdeckeinrichtung (8) ein verriegelungselement (10) aufweist, das mit einem Taster (11) und einer Klinke (12) versehen ist, wobei
der Taster (11) derart angeordnet ist, dass er von der Steckseite der Steckdose her kraftbeaufschlagbar ist, **dadurch gekennzeichnet, dass** die Klinke (12) zwischen einer Verriegelungsstellung und einer Entriegelungsstellung bewegbar ist,
die Klinke (12) in der Verriegelungsstellung in eine in dem Dosengehäuse (3) vorgesehene verriegelungsöffnung eingreift,
die Klinke (12) in der Entriegelungsstellung aus der Verriegelungsöffnung herausgeführt ist und
der Taster (11) derart mit der Klinke (12) verbunden ist, dass mittels einer steckseitigen Kraftbeaufschlagung des Tasters (11) die Klinke (12) von der Verriegelungsstellung in die Entriegelungsstellung überführbar ist,
das Verriegelungselement (10) derart ausgebildet ist, dass eine Bewegung des Tasters (11) in bzw. entgegengesetzt zur Einsteckrichtung zu einer Verschwenkung der Klinke (12) führt und
das Verriegelungselement (10) zwischen dem Taster (11) und der Klinke (12) einen elastischen Arm (13) mit einem Auflager (14) aufweist, mit dem das Verriegelungselement (10) auf einem an dem Dosengehäuse (3) vorgesehenen Gegenlager (20) aufliegt.

2. Elektrische Steckdose nach Anspruch 1, **dadurch gekennzeichnet, dass** das Verriegelungselement (10) einen zweiten, mit dem Taster verbunden elastischen Arm (15) mit einem Auflager (16) aufweist, mit dem das Verriegelungselement (10) auf einem, vorzugsweise an dem Abdeckelement (9) vorgesehenen, Gegenlager (19) aufliegt.

3. Elektrische Steckdose nach einem der vorhergehenden Ansprüche, **dadurch gekennzeichnet, dass** das Abdeckelement (9) eine Durchgangsöffnung (18) aufweist, in der der Taster (11) des Verriegelungselements (10) von der der Steckseite gegenüberliegenden Seite her eingesetzt ist.

4. Elektrische Steckdose nach einem der vorhergehenden Ansprüche, **dadurch gekennzeichnet, dass** das Abdeckelement (9) auf der Steckseite benachbart zu dem Taster (11) eine derartige abgeschrägte Fläche (24) aufweist, dass das Abdeckelement (9) bei steckseitiger Kraftbeaufschlagung der abgeschrägten Fläche (24) verschoben wird.

5. Elektrische Steckdose nach Anspruch 4, **dadurch gekennzeichnet, dass** die Abschrägung der abgeschrägten Fläche (24) zur Mitte des Dosengehäuses (3) hin verläuft, so dass das Abdeckelement (9) bei steckseitiger Kraftbeaufschlagung der abgeschrägten Fläche (24) zur Außenseite des Dosengehäuses (3) hin verschoben wird.

6. Elektrische Steckdose nach einem der vorhergehenden Ansprüche, **dadurch gekennzeichnet, dass** zwei Lastkontakte (7) vorgesehen sind, die mittels eines gemeinsamen Abdeckelements (9) abdeckbar sind.

7. Elektrische Steckdose nach Anspruch 6, **dadurch gekennzeichnet, dass** eine Mehrzahl von Lastkontaktpaaren (7) vorgesehen sind, die jeweils von einem gemeinsamen Abdeckelement (9) abdeckbar sind.

## Claims

1. An electrical socket, in particular a charging socket, for electrically connecting to a plug (2), having:
a socket housing (3),
a load contact (7) arranged in the socket housing (3), and
a cover device (8) wherein
the cover device (8) has a cover element (9) for covering the load contact (7) on the plug-in side when no plug (2) is inserted, in that
the cover element (9) is movable between a covering position and an open position, wherein
in the covering position, the cover element (9) covers the load contact (7) on the plug-in side and in the open position provides access to the load contact (7) on the plug-in side,
the cover device (8) has a locking element (10) that is provided with a switch (11) and a catch (12), wherein
the switch (11) is arranged such that it may be acted upon by force from the socket side of the socket,
**characterized in that** the catch (12) is movable between a locking position and an unlocking position,
in the locking position the catch (12) engages in a locking opening provided in the socket housing (3),
in the unlocking position the catch (12) is guided out of the locking opening, and
the switch (11) is connected to the catch (12) such that, by means of force acting on the switch (11) on the plug-in side, the catch (12) may be transferred from the locking position to the unlocking position,
the locking element (10) is designed such that a movement by the switch (11) in the plug-in direction or opposing the plug-in direction leads to the catch (12) pivoting, and
between the switch (11) and the catch (12) the locking element (10) has an elastic arm (13) with a support surface (14) with which the locking element (10) rests on a countersurface (20) provided on the socket housing (3).

2. The electrical socket according to claim 1, **characterized in that** the locking element (10) has a second elastic arm (15) that is connected to the switch and that has a support surface (16) with which the locking element (10) rests on a countersurface (19) that is preferably provided on the cover element (9).

3. The electrical socket according to any of the preceding claims, **characterized in that** the cover element (9) has a through-opening (18) in which the switch (11) of the locking element (10) is inserted from the side opposing the socket side.

4. The electrical socket according to any of the preceding claims, **characterized in that** the cover element (9) has a surface (24) adjacent to the switch (11) on the plug-in side and beveled such that the cover element (9) is displaced when a force on the plug-in side acts on the beveled surface (24).

5. The electrical socket according to claim 4, **characterized in that** the bevel of the beveled surface (24) runs towards the center of the socket housing (3) so that when the beveled surface (24) is acted upon by a force on the plug-in side, the cover element (9) is displaced towards the exterior of the socket housing (3).

6. The electrical socket according to any of the preceding claims, **characterized in that** two load contacts (7) are provided that may be covered by means of a common cover element (9).

7. The electrical socket according to claim 6, **characterized in that** a plurality of load contact pairs (7) are provided, each of which may be covered by a common cover element (9).

## Revendications

1. Prise de courant électrique, notamment prise de charge destinée à une connexion par prise électrique avec une fiche d'alimentation (2), avec
un boîtier de prise (3),
un contact de charge (7) disposé dans le boîtier de prise (3), et
un dispositif de recouvrement (8), où
le dispositif de recouvrement (8) présente un élément de recouvrement (9) pour le recouvrement du côté de la prise du contact de charge (7) lorsque la fiche d'alimentation (2) n'est pas connectée, en ce que
l'élément de recouvrement (9) peut être déplacé entre la position de recouvrement et une position d'ouverture, où
l'élément de recouvrement (9) recouvre le contact de charge (7) du côté prise dans la position de recouvrement et permet un accès vers le contact de charge (7) du côté prise dans la position d'ouverture,
le dispositif de recouvrement (8) présente un élément de verrouillage (10) qui est muni d'un bouton poussoir (11) et d'un cliquet (12), où
le bouton-poussoir (11) est disposé de telle manière qu'il peut être soumis à une force à partir du côté prise de la prise de courant,
**caractérisée en ce que**
le cliquet (12) peut se déplacer entre une position de verrouillage et une position de déverrouillage,
le cliquet (12) se met en prise dans un orifice de verrouillage prévu dans le boîtier de prise (3) dans la position de verrouillage,
le cliquet (12) est libéré hors de l'orifice de verrouillage dans le position de déverrouillage, et le bouton poussoir (11) est relié avec le cliquet (12) de telle manière qu'au moyen d'une sollicitation du bouton poussoir (11) du côté prise, le cliquet (12) peut effectuer le passage de la position de verrouillage vers la position de déverrouillage,
l'élément de verrouillage (10) est conçu de telle manière qu'un mouvement du bouton poussoir (11) produit un pivotement du cliquet (12) respectivement à l'opposé par rapport au dispositif d'insertion, et
l'élément de verrouillage (10) présente une patte élastique (12) dotée d'un support (14) entre le bouton poussoir (11) et le cliquet (12), grâce auquel l'élément de verrouillage (10) repose sur un support complémentaire (20) prévu sur le boîtier de prise (3).

2. Prise de courant électrique selon la revendication 1, **caractérisée en ce que** l'élément de verrouillage (10) présente une seconde patte élastique (15), reliée avec le bouton poussoir, dotée d'un support (16) avec lequel l'élément de verrouillage (10) repose sur un support complémentaire (19) prévu de préférence sur l'élément de recouvrement (9).

3. Prise de courant électrique selon l'une des revendications précédentes, **caractérisée en ce que** l'élément de recouvrement (9) présente un orifice de passage (18) dans lequel est inséré le bouton poussoir (11) de l'élément de verrouillage (10) à partir du côté situé en face du côté prise.

4. Prise de courant électrique selon l'une des revendications précédentes, **caractérisée en ce que** l'élément de recouvrement (9) présente sur le côté de prise au voisinage du bouton poussoir (11) une surface (24) taillée en biseau de telle manière que l'élément de recouvrement (9) est déplacé lors d'une sollicitation côté prise de la surface (24) taillée en biseau.

5. Prise de courant électrique selon la revendication 4, **caractérisée en ce que** la taille en biseau de la surface (24) taillée en biseau s'étend vers le milieu du boîtier de prise (3) de sorte que l'élément de recouvrement (9) est déplacé vers le côté extérieur du boîtier de prise (3) lors d'une sollicitation côté prise de la surface (24) taillée en biseau.

6. Prise de courant électrique selon l'une des revendications précédentes, **caractérisée en ce que** deux contacts de charges (7) sont prévus qui peuvent être recouverts au moyen d'un élément de recouvrement (9) commun.

7. Prise de courant électrique selon la revendication 6, **caractérisée en ce qu'**une multiplicité de paires de contacts de charge (7) est prévue, qui peuvent être recouvertes respectivement par un élément de recouvrement (9) commun.
